# EUROPÄISCHE PATENTSCHRIFT

(11) **EP 0 250 965 B1**
(45) Veröffentlichungstag und Bekanntmachung des Hinweises auf die Patenterteilung: **29.08.1990**
(21) Anmeldenummer: 87108441.4
(22) Anmeldetag: 11.06.1987
(51) Int. Cl.: B67D 5/02

(54) **Spender**
Dispenser
Distributeur

(30) Priorität: 21.06.1986 DE 3620897
(43) Veröffentlichungstag der Anmeldung: 07.01.1988
(73) Patentinhaber: MegaPlast Dosiersysteme GmbH & Co., D-5600 Wuppertal 2 (DE)
(72) Erfinder: von Schuckmann, Alfred, D-4178 Kevelaer 2 (DE)
(74) Vertreter: Rieder, Hans-Joachim, Dr.

(56) Entgegenhaltungen:
- EP-A- 0 171 462
- FR-A- 1 302 037
- FR-A- 2 165 571
- FR-A- 2 209 097

## Beschreibung

Die Erfindung bezieht sich auf einen Spender zur portionierten Ausgabe flüssiger bis pastöser Medien, mit auf dem Hals einer Flasche oder dergleichen angeordneter Ausgabeeinrichtung, die ein Ausgabeventil und ein eine seitliche Ausgabeöffnung aufweisendes Betätigungskopfstück besitzt, welches im Scheitelbereich einer flexiblen Pumpenraumwand eines Faltenbalges vorsteht und, den Pumpenraum durchsetzend, in einer fest angeordneten Nabe des Pumpenraumbodens geführt ist, wobei die Nabenwand des geschlossen ausgebildeten Pumpenraumbodens sich flascheneinwärts gerichtet in eine Pumpeneingangsventil-Kammer fortsetzt.

Ein Spender dieser Art ist durch die FR-A 1 302 037 bekannt. Dort wird der Pumpenraum praktisch aus zwei Räumen gebildet. Der eine, zentral liegende Raum ergibt sich aus einer teleskoprohrartigen Ausbildung von Nabe und dem darin geführten rohrförmigen Schaft eines Betätigungskopfstückes. Um diesen zentralen Raum herum bildet die flexible, als Faltenbalg gestaltete Pumpenraumwand den zweiten, ringförmigen Raum. Dieser weist ein größeres Volumen auf als der zentrale. Beide Räume stehen über relativ schmale Öffnungen in Strömungsverbindung. Die Öffnungen liegen in den voneinander abgewandten Endbereichen der Rohre, also der Nabe und des rohrförmigen Schaftes. Das führt zu einem äußerst kraftverzehrenden Umlagern des Mediums. Die auftretenden konkurrierenden Strömungen bringen vor allem bei pastöser Masse eine merkbare Bedienungserschwernis. Auch verzögert sich die Rückstellung des Faltenbalges, der zugleich die Funktion einer Rückholfeder hat. Beide Rohre sind frei ineinander gesteckt. Ein Überdehnen des Faltenbalges kann zu einer Aufhebung der Teleskopverbindung führen. Aufgabe der Erfindung ist es, den in der Gattung angegebenen Spender in herstellungstechnisch einfacher, gebrauchsvorteilhafter Weise so weiterzubilden, daß neben einem strömungsgünstigeren Mediendurchsatz eine die Handhabung wesentlich erleichternde Ausgestaltung erreicht wird.

Zufolge solcher Ausgestaltung ist ein gattungsgemäßer Spender erhöhten Gebrauchswerts erzielt: Das Medium gelangt praktisch linear durch die Pumpenzone hindurch. Kraftverzehrende Umlagerungen, wie sie beim Stand der Technik auftreten, entfallen. Der gesamte schaftbildende Abschnitt des Betätigungskopfstückes ist zum umgebenden, von der Pumpenraumwand umschlossenen Gesamtraum hin ständig offen. Die entsprechend schikanenfreie Durchführung beruht auf der Anwendung einfachster Mittel ohne jedwede Zusatzbauteile. Konkret ist so vorgegangen, daß das Betätigungskopfstück auf seiner sich in der Nabe führenden Länge sternförmig gestaltet ist und die Schmalkante mindestens einer Sternrippe klipsend hinter einen Anschlagwulst am oberen Rand der Nabe greift. Nicht nur die Strömungsverhältnisse erweisen sich als günstiger; vielmehr ist, ebenfalls wieder unter Nutzung vorhandener Bauteile, auch eine funktionsgerechte Anschlagbegrenzung geschaffen in Form des erwähnten Anschlagwulstes. Solche Maßnahmen lassen sich formtechnisch gleich mitberücksichtigen, bringen einen verbesserten Dichtungsgrad und begünstigen auch die angestrebte bedienungsleichtere Ausbringung. Es sind optimale Voraussetzungen für einen Saughub geschaffen. Weiter erweist es sich als vorteilhaft, daß die Pumpenraumwand als kegelstumpfförmiger Faltenbalg gestaltet ist. Zufolge der entsprechenden Faltung ergibt sich eine gleichmäßige Volumenverkleinerung; es kann nicht so leicht zu einem Ausweichen der flexiblen Pumpenraumwand kommen. Bei verhältnismäßig kleiner, zentraler Krafteinleitungszone verteilen sich die Bedienungskräfte gleichmäßig auf den gesamten Balgkörper. Dessen Basis ist dem Flaschenhals, Gehäuse oder dergleichen zugewandt. Aber auch in spritztechnischer Hinsicht liegen erhebliche Vorteile vor. Bei entsprechender kegelstumpfförmiger Ausbildung ist die untere, im größeren Basisbereich des Balges liegende Öffnung so groß, daß der dortige, als Verbindungs-und Stabilisierungselement dienende Ringkragen im Durchmesser etwa der kegelstumpfförmigen Spitzenebene des Formkerns entspricht. Die also stufenweise reduzierten Formkernrippen belasten also die jeweils in Abzugsrichtung folgende nächste Balgfalte nicht mehr. Das hat den Vorteil, daß der Balg ohne Nachverformungsgefahr in kürzesten Taktzeiten aus der Spritzform ausgebracht werden kann.

Eine gezielte Ausgabe des Gutes erreicht man durch eine Drehsicherung zwischen mindestens einer Sternrippe und dem Anschlagwulst der Nabe. Eine kräftegünstige Klipszuordnung wird dadurch erreicht, daß die Sternrippen zum flaschenseitigen Ende hin spitz zulaufen, d. h. ihr Rücken ist kerbtalartig hinterschnitten. Dies führt zum einen zu einem Federausweich-Freiraum am zentralen Schaft des Betätigungskopfstückes und zum anderen zu einer heute durchaus wieder interessanten Materialeinsparung. Formtechnisch vorteilhaft gehen die Sternrippen von einer Querwand des Betätigungskopfstückes aus, oberhalb welcher sich eine Pumpen-Ausgabeventil-Kammer erstreckt. Letzteres führt zu einer gegenseitigen Stabilisierung der aneinander anschließenden Partien. Weiter bringt die Erfindung in Vorschlag, daß daß die Druckfläche des Betätigungskopfstückes von einer eingeklipsten Wand mitgebildet ist, die an ihrer Unterseite die Feder des Ausgabeventiles trägt. Hieraus ergibt sich eine Mehrfachfunktion: Bildung der Druckfläche, Deckel der dortigen Federkammer, Träger der Ausgabeventil-Feder. Eine separate Feder hat stets den Nachteil, daß sie bei der Montage dem Pumpenaggregat versehentlich nicht mit einverleibt wird. Schließlich bringt die Erfindung in Vorschlag, daß sich die Bodenwand der Pumpeneingangsventil-Kammer in einen Saugschlauch-Anschlußstutzen fortsetzt. Der als Steigrohr bekannte Saugschlauch kann sogar dem Stutzen unmittelbar angeformt sein, wodurch sich die Teilezahl weiter reduziert. Endlich ist es noch von Vorteil, daß flascheninnenseitig des Pumpenraumbodens in der Seitenwand der Ausgabeeinrichtung eine Lufteinlaßöffnung vorgesehen ist, vor der sich außenseitig mit Abstand eine Ventilsitzfläche erstreckt, auf welche der flaschenseitige Stirnrand des Faltenbalges als freiragende, bei Lufteinsaugen in den Abstandsringraum ausweichende Lippe aufsetzt. Unter Berücksichtigung des gewählten rotationssymmetrischen Aufbaues der Pumpen-Ausgabeeinrichtung können mehrere Öffnungen winkelgleich verteilt vorgesehen sein.

Der Gegenstand der Erfindung ist nachstehend anhand eines zeichnerisch veranschaulichten Ausführungsbeispiels näher erläutert. Es zeigt
Fig. 1 den Spender in Seitenansicht, und zwar in Grundstellung,
Fig. 2 die Draufsicht hierzu,
Fig. 3 den Schnitt gemäß Linie 111-111 in Fig. 2, in Grundstellung,
Fig. 4 eine der Fig. 3 entsprechende Darstellung, jedoch in Betätigungs-Pumpstellung und
Fig. 5 den Schnitt gemäß Linie V-V in Fig. 3.

Die als Dosierpumpe gestaltete Ausgabeeinrichtung 1 sitzt auf dem Hals 2 einer Flasche 3. Die Befestigung geschieht im Wege der Schraubverbindung. Der Hals 2 weist dazu das entsprechende Außengewinde 4 auf, in welches Innengewinde 5 eines schraubkappenartigen Grundkörpers eingreift. Dessen zylindrische Kappenwandung 6 besitzt außenseitig die Griffigkeit erhöhende Axialriefung 7.

Die Decke des schraubkappenartigen Grundkörpers fungiert als Trennwand zwischen dem Vorratsraum 9 der Flasche 3 und dem darüberliegenden Pumpenraum 10 der Ausgabeeinrichtung 1.

Der Boden 8 formt zentral liegend eine Nabe N. Es handelt sich um eine zylindrische, hülsenartige Anformung, welche den Pumpenraumboden 8 sowohl in Richtung des Vorratsraumes 9 als auch in Richtung des Pumpenraumes 10 hin überragt. Sie wurzelt in einer flaschenhalsseitigen Einziehung 11 des Bodens 8. Zwischen besagter Einziehung 11 und der Mantelfläche der Nabe N verbleibt ein schmaler Ringraum 12. Vom Einziehungsgrund aus erstreckt sich die Nabe, soweit es sich um die den gleichen lichten Querschnitt aufweisende Zone handelt, in beiden Richtungen in axial gerichtet gleicher Länge. Dabei entspricht ein Längenabschnitt praktisch dem lichten Durchmesser der Einziehung 11.

In der Erstreckungsebene des Flaschenhalses geht der Boden 8 zunächst in eine Ringwand 13 über, und zwar in Richtung des Hals-Stirnrandes 2', um von dort unter Bildung einer auswärts weisenden horizontalen Ringstufe in die zylindrische Kappenwandung 6 überzugehen. Der entsprechende Wandungsversprung führt zu einer aufsetzenden Dichtringschulter 13'.

In entgegengesetzter Richtung setzt sich die Ringwand 13 in einen den Pumpenraumboden 8 nach oben hin etwas überragenden, leicht auswärts gestellten Kragen 15 fort. Auf letzteren ist das flaschenseitige Ende eines die flexible Pumpenraumwand bildenden Faltenbalges B aufgeklipst. Dessen anderes, nach oben weisendes Ende sitzt an einem Betätigungskopfstück 16 der Ausgabeeinrichtung 1. Es tritt in einen unterseitigen Ringraum 17 anschlagbegrenzt ein. Auch hier kann eine Klipsverbindung realisiert sein.

Das Betätigungskopfstück 16 ist in der Nabe N axial anschlagbegrenzt geführt. Dazu setzt es sich unterseitig in einen im Querschnitt sternförmigen, vorzugsweise kreuzförmigen Schaft 18 fort. Zur Auszugsbegrenzung greift die Schmalkante 19' mindestens einer Sternrippe 19 klipsend hinter einen Anschlagwulst 20 innenseitig am oberen Rand der Nabe N. Die mit dem Anschlagwulst 20 zusammenwirkende schaftseitige Anschlagschulter 21 ergibt sich aufgrund einer radialen Verbreiterung der in Grundstellung unmittelbar unterhalb der Anschlagwulst 20 anschließenden Zone der Schmalkante 19'. Beim Ausführungsbeispiel sind sämtliche Schmalkanten 19' klipstechnisch ausgerüstet.

Wie Fig. 3 entnehmbar, ist die dort rechtsseitige Sternrippe 19 noch im Querschnittsbereich des Anschlagwulstes 20 auf eine größere Abstandsbreite der Sternrippe 19 gebracht, der dort liegende Bereich der Nabe N jedoch aufgeschnitten, und zwar bis auf den Grund der Einziehung 11, so daß ein axial gerichteter, von oben her offener Längsschlitz 22 vorliegt, in den der radial nach auswärts verbreiterte Abschnitt 19" der dortigen Sternrippe 19 hineinragt. Dies führt zu einer Drehsicherung zwischen dem Betätigungskopfstück 16 und der Nabe N. Eine entsprechende Drehsicherung ist von Nutzen, wenn bspw. unter Berücksichtigung einer dem Flaschenkörper angeformten Griffhandhabe eine bestimmte Ausgaberichtung für den vom Betätigungskopfstück 16 seitlich abführenden Ausgabekanal 23 eines schnabelartigen Mundstückes vorgesehen ist. Dessen Mundstücköffnung ist mit 24 bezeichnet. Sie liegt außerhalb des maximalen Querschnitts der Flasche und erlaubt so eine gezielte Applikation des Inhaltes.

Die Sternrippen 19 laufen zum flaschenseitigen Ende hin spitz zu, d. h. sie sind vom eigentlichen zentralen Kreuzkern des Schaftes 18 freigeschnitten. Hierdurch erhöht sich die Federfähigkeit; die Sternrippen weichen federnd radial einwärts gerichtet aus. Die keilförmigen, sich nach oben hin verjüngenden Freischnittschlitze 25 überragen den oberen Rand der Nabe. Der Schaftkern hingegen überragt das untere Ende der Sternrippen 19. Die Außenkanten der Sternrippen 19 sind überdies stirnseitig gefast, so daß bei der Montage der Anschlagwulst 20 leichter überlaufen werden kann. Das Abziehen des Schaftes von der Nabe ist dagegen auch nur unter Aufbringung höherer Abzugskräfte möglich. Die Zuordnung kann jedoch auch irreversibel sein.

Oberhalb des Schaftes 18 bildet das Betätigungskopfstück 16 eine Kammer 26 aus. Letztere dient zur Unterbringung eines Pumpen-Ausgabeventils V 2. Dessen Ventilsitzfläche 27 befindet sich in einer Querwand 28, von welcher unterseitig die Sternrippen 19 ausgehen. Der Ventilteller 14 weist Kalottenform auf; sein nach oben gerichteter Schaft ist kreuzprofiliert. Die Schaftlängswände führen sich an der Wand der Kammer 26.

Die Ventilöffnung 29 reicht bis in den Pumpenbereich des kreuzprofilierten Schaftes 18. Der Bohrungsdurchmesser ist größer als die Dicke der Sternrippen 19 beträgt, wodurch sich eine gute Fensterung ergibt.

Das Pumpen-Ausgabeventil V 2 steht unter Federbelastung. Die Feder 30 ist als Ringkörper realisiert und der Unterseite einer die Kammer 26 verschließenden Wand 31 angeformt. Letztere ist deckelseitig eingeklipst. Ihre Oberseite schließt im wesentlichen ebenengleich mit der des Betätigungsstückes 16 ab, bildet also anteilig die Betätigungsfläche 16'.

Der Ausgabekanal 23 mündet seitlich in die vom Medium durchlaufene Kammer 26.

Das flascheneinwärts gerichtete Ende der Ausgabeeinrichtung 1 formt einen Anschlußstutzen 32 für einen bis zum Boden 3' der Flasche reichenden Ansaugschlauch 33. Dessen bodenseitige Mündung ist so gestellt oder geschnitten, daß die Flaschenwandung sein Ende nicht verschließen kann. Statt den auch als Steigrohr zu bezeichnenden Ansaugschlauch 33 über einen Stutzen dem dortigen Endabschnitt der Nabe N stecktechnisch zuzuordnen, kann der Ansaugschlauch 33 auch gleich mitangeformt sein.

Oberhalb der Zuordnungsstelle formt die Nabe in einem querschnittsreduzierten Endabschnitt 34 eine Kammer 35 für ein Pumpen-Eingangsventil V 1. Letzteres ist gleichen Aufbaues wie das in der Kammer 26 befindliche.

Die Ventilsitzfläche 36 liegt ebenfalls in einer durch Querschnittsreduzierung gebildeten querwandartigen Schulterzone der dortigen Bodenwand 37. Die Ventilöffnung 38 fluchtet mit dem lichten Durchmesser des Ansaugschlauches 33.

Damit das Pumpen-Eingangsventil V 1 nicht auch der Kammer 35 in die nach oben anschließende, im Querschnitt größer gehaltene Nabenkammer rutschen kann, befindet sich im Übergangsbereich eine den Kammerquerschnitt des Pumpen-Eingangventils V 1 etwas verkleinernde Ringschulter 39.

Um den ausgebrachten Volumenanteil des Mediums durch Außenluft ausgleichen zu können, weist die zylindrische Ringwand 13 des schraubkappenartigen Grundkörpers unterhalb des Pumpenraumbodens 8, also auf der dem Vorratsraum 9 zugewandten Seite mindestens eine Lufteinlaßöffnung 40 auf. Es sind derer beim Ausführungsbeispiel jedoch drei vorgesehen. Diese liegen in gleichmäßiger Winkelverteilung. Vor den Lufteinlaßöffnungen 40 erstreckt sich außenseitig mit Abstand dazu eine Ventilsitzfläche 41. Diese liegt innerhalb einer Ringrinne 42 und ist als auswärts liegende Rinnenflanke ist schräg gestellt, d. h. sie steigt kontinuierlich nach oben hin an. Auf ihr liegt unter leichter Vorspannung der äußere flaschenseitige Stirnrand 43 des Faltenbalges B. Diese nach unten weisende Randzone des flexiblen Faltenbalges weicht bei Lufteinsaugen in den entsprechend breit bemessenen Abstandsringraum 44 der Ringrinne 42 aus. Der Rand ist als deutlich querschnittsreduzierte und damit flexibler ausfallende Lippe L realisiert.

Der in eine Ringnut des Kragens 15 eingeklipste Ringvorsprung des unteren Balgrandes ist querschnittsdicker als der übrige die Pumpenraumwand bildende, kegelstumpfförmig gestaltete Balgkörper. Wie ersichtlich, hebt die den Stirnrand des Kragens 15 überlagernde Endfalte 45' der Balgfalten 45 in Grundstellung gemäß Fig. 3 ab. In Betätigungsstellung, in der sich die Balgfalten 45 berührend gegeneinanderlegen (knöchern) bewirkt diese Schwenkverlagerung ein Kippen des unteren Balgrandes mit der Konsequenz einer erhöhten Andruckkraft der Lippe L an der Ventilsitzfläche 41.

Die Funktion ist wie folgt: Durch Ausübung einer Kraft in Richtung des Pfeiles P auf die Betätigungsfläche 16' wird das Volumen der Pumpenkammer 10 verkleinert. Das in ihr aufgrund vorheriger Betätigungen vorhandene, dosierte Ausgabegut tritt über die Ventilöffnung 29 unter Anheben des Ausgabeventiles V 2 durch die Kammer 26 hindurch zur Ausgabeöffnung 24. Der hierbei im Pumpenraum 10 herrschende Überdruck bewirkt andererseits das Verschließen des Pumpen-Eingangventils V 1, so daß das im Nabengrund/Pumpenraum befindliche Medium nicht über den Ansaugschlauch 33 zurück in den Vorratsraum 9 gedrängt werden kann bzw. zurückfließt.

Läßt man nach Ausgabe der portionierten Menge nun das Betätigungskopfstück 16 der Ausgabeeinrichtung 1 wieder los, so entsteht im Pumpenraum 10 eine Unterdrucksituation, welche das Pumpen-Eingangsventil V 1 öffnet und das Pumpen-Ausgabeventil V 2 verschließt. Über das geöffnete Eingangsventil V 1 wird Medium in den Pumpenraum nachgesogen, bis der Schaft 18 in seine anschlagbegrenzte Endstellung tritt. Die nächste Ausgabe an Medium kann eingeleitet werden.

Der Faltenbalg B fungiert als die Grundstellungen stets wieder herbeiführende Rückholfeder.

Mit dem Hochfahren des Betätigungskopfstücks 16 hebt die Lippe L von ihrer Ventilsitzfläche 41 ab, so daß entnommenes Medium durch über die Lufteinlaßöffnung 40 in den Vorratsraum 9 gelangende Luft ausgeglichen wird. Die federnde Anlage der Lippe verhindert bei Umfallen des Behälters überdies den Austritt von Medium.

## Patentansprüche

1. Spender zur portionierten Ausgabe flüssiger bis pastöser Medien, mit auf dem Hals (2) einer Flasche (3) oder dergleichen angeordneter Ausgabeeinrichtung (1), die ein Ausgabeventil (V2) und ein eine seitliche Ausgabeöffnung (24) aufweisendes Betätigungskopfstück (16) besitzt, welches im Scheitelbereich einer flexiblen Pumpenraumwand eines Faltenbalgs (B) vorsteht und, den Pumpenraum (10) durchsetzend, in einer fest angeordneten Nabe (N) des Pumpenraumbodens (8) geführt ist, wobei die Nabenwand des geschlossen ausgebildeten Pumpenraumbodens (8) sich flascheneinwärts gerichtet in eine Pumpeneingangsventil-Kammer (35) fortsetzt, dadurch gekennzeichnet, daß das Betätigungskopfstück (16) auf seiner sich in der Nabe (N) führenden Länge sternförmig (Sternrippen 19) gestaltet ist und die Schmalkante (19') mindestens einer Sternrippe (19) klipsend hinter einen Anschlagwulst (20) am oberen Rand der Nabe (N) greift.

2. Spender nach Anspruch 1, dadurch gekennzeichnet, daß die Pumpenraumwand als kegelstumpfförmiger Faltenbalg (B) gestaltet ist.

3. Spender nach Anspruch 1 oder 2, gekennzeichnet durch eine Drehsicherung zwischen mindestens einer Sternrippe (19) und dem Anschlagwulst (20) der Nabe (N).

4. Spender nach einem der Ansprüche 1 bis 3, dadurch gekennzeichnet, daß die Sternrippen (19) zum flaschenseitigen Ende hin spitz zulaufen.

5. Spender nach einem der Ansprüche 1 bis 4, dadurch gekennzeichnet, daß die Sternrippen (19) von einer Querwand (28) des Betätigungskopfstückes (16) ausgehen, oberhalb welcher sich eine Pumpen-Ausgabeventil-Kammer (26) erstreckt.

6. Spender nach Anspruch 5, dadurch gekennzeichnet, daß eine Druckfläche (16') des Betätigungskopfstückes (16) von einer eingeklipsten Wand (31) mitgebildet ist, die an ihrer Unterseite die Feder (30) des Ausgabeventils (V2) trägt.

7. Spender nach einem der Ansprüche 1 bis 6, dadurch gekennzeichnet, daß sich die Bodenwand (37) der Pumpeneingangsventil-Kammer (35) in einen Saugschlauch-Anschlußstutzen (32) fortsetzt.

8. Spender nach einem der vorhergehenden Ansprüche 1-7, dadurch gekennzeichnet, daß flascheninnenseitig des Pumpenraumbodens (8) in der Seitenwand (13) der Ausgabeeinrichtung (1) eine Lufteinlaßöffnung (40) vorgesehen ist, vor der sich außenseitig mit Abstand eine Ventilsitztfläche (41) erstreckt, auf welche der flaschenseitige Stirnrand (43) des Faltenbalges (B) als freiragende, bei Lufteinsaugen in den Abstandsringraum (44) ausweichende Lippe (L) aufsetzt.

## Claims

1. Dispenser for the portioned dispensing of liquid to pasty media, with a dispensing device (1) which is arranged on the neck (2) of a bottle (3) or the like and has a dispensing valve (V2) and an operating head-piece (16) which has a lateral dispensing opening (24) and projects in the top area of a flexible pump chamber wall of a bellows (B) and, passing through the pump chamber (10), is guided in a rigidly arranged hub (N) of the pump chamber bottom (8), the hub wall of the pump chamber bottom (8), which is of closed design, continuing, directed inwards into the bottle, into a pump inlet valve chamber (35), characterized in that the operating head-piece (16) is of star-shaped design (star ribs 19) over its length which is guided in the hub (N) and the narrow edge (19') of at least one star rib (19) engages, by clipping, behind a stop bead (20) on the upper edge of the hub (N).

2. Dispenser according to Claim 1, characterized in that the pump chamber wall is designed as a bellows (B) of truncated cone shape.

3. Dispenser according to Claim 1 or 2, characterized by an anti-rotation arrangement between at least one star rib (19) and the stop bead (20) of the hub (N).

4. Dispenser according to one of Claims 1 to 3, characterized in that the star ribs (19) taper to a point towards the end on the same side as the bottle.

5. Dispenser according to one of Claims 1 to 4, characterized in that the star ribs (19) start from a transverse wall (28) of the operating head-piece (16), above which wall a pump dispensing valve chamber (26) extends.

6. Dispenser according to Claim 5, characterized in that a pressure surface (16') of the operating head-piece (16) is co-formed by a clipped-in wall (31) which bears on its underside the spring (30) of the dispensing valve (V2).

7. Dispenser according to one of Claims 1 to 6, characterized in that the bottom wall (37) of the pump inlet valve chamber (35) continues in a suction tube connecting sleeve (32).

8. Dispenser according to one of the preceding Claims 1-7, characterized in that, on the same side of the pump chamber bottom (8) as the inside of the bottle, in the lateral wall (13) of the dispensing device (1), an air inlet opening (40) is provided, in front of which on the outside there extends with clearance a valve seat surface (41), on which the front end (43), on the same side as the bottle, of the bellows (B) sits as a freely projecting lip (L) which moves away into the annular clearance space (44) when air is drawn in.

## Revendications

1. Distributeur destiné à délivrer des quantités dosées de produits dont la consistance va de l'état liquide à l'état pâteux, comportant un dispositif de distribution (1) disposé sur le col (2) d'une bouteille (3) ou d'un récipient similaire, lequel est doté d'une valve (V2) de décharge et d'une pièce (16) formant tête d'actionnement présentant un orifice de distribution latéral (24), laquelle pièce fait saillie dans la zone du sommet de la paroi souple d'espace de pompage d'un soufflet à plis (B) et qui, en traversant l'espace de pompage (10), passe dans une bague (N) fixe située au fond (8) de l'espace de pompage, la paroi de bague du fond (8) de l'espace de pompage qui a une configuration fermée, se prolongeant en direction de l'intérieur de la bouteille par une chambre (5) de valve d'entrée de pompe, caractérisé par le fait que la pièce (16) formant tête d'actionnement est conformée sur sa longueur qui passe dans la bague (N) en forme d'étoile (branches 19 en étoile) et que le bord étroit (19') d'au moins une des branches (19) en étoile s'encliquète derrière un bourrelet de butée situé sur le bord supérieur de la bague (N).

2. Distributeur selon la revendication 1, caractérisé par le fait que la paroi de l'espace de pompage se présente sous la forme d'un soufflet (B) à plis tronconique.

3. Distributeur selon la revendication 1 ou 2, caractérisé par le fait qu'il existe une sécurité qui empêche la rotation entre au moins une des branches (19) en étoile et le bourrelet (20) de butée de la bague (N).

4. Distributeur selon une des revendications 1 à 3, caractérisé par le fait que les branches (20) en étoile se terminent en pointe à leur extrémité située du côté de la bouteille.

5. Distributeur selon une des revendications 1 à 4, caractérisé par le fait que les branches (19) en étoile partent d'une paroi transversale (28) de la pièce (16) formant tête d'actionnement, au-dessus de laquelle s'étend une chambre (26) de valve de sortie de pompe.

6. Distributeur selon la revendication 5, caractérisé par le fait qu'une surface de poussée (16') de la pièce (16) formant tête d'actionnement est formée par une paroi (31) encliquetée qui porte sur son côté inférieur le ressort (30) de la valve de sortie (V2).

7. Distributeur selon une des revendications 1 à 6, caractérisé par le fait que la paroi (37) du fond de la chambre (35) de valve d'entrée de pompe se prolonge par un embout (32) de raccordement de tuyau d'aspiration.

8. Distributeur selon une des revendications 1 à 7, caractérisé par le fait que, du côté du fond (8) de l'espace de pompage orienté vers l'intérieur de la bouteille, est prévu dans la paroi latérale (13) du dispositif distributeur (1) un orifice (40) d'entrée d'air en avant duquel est disposée, en formant un intervalle du côté de l'extérieur, une surface (41) de siège de valve sur laquelle s'appuie le bord frontal (43), orienté du côté de la bouteille, du soufflet (B) à plis, sous la forme d'une lèvre (L) qui dépasse librement et qui se prête dans l'espace annulaire (44) formant l'intervalle lorsque de l'air est aspiré.
